# EUROPÄISCHE PATENTSCHRIFT

(11) **EP 4 326 989 B1**
(45) Veröffentlichungstag und Bekanntmachung des Hinweises auf die Patenterteilung: **31.12.2025**
(21) Anmeldenummer: 22722725.3
(22) Anmeldetag: 13.04.2022
(51) Int. Cl.: F04C 18/02, F04C 29/00

(54) **SCROLL-VERDICHTER UND VERFAHREN ZUM BETRIEB DES SCROLL-VERDICHTERS**
SCROLL COMPRESSOR AND METHOD FOR OPERATING THE SCROLL COMPRESSOR
COMPRESSEUR À SPIRALE ET PROCÉDÉ DE FONCTIONNEMENT DU COMPRESSEUR À SPIRALE

(30) Priorität: 19.04.2021 DE 102021203857
(43) Veröffentlichungstag der Anmeldung: 28.02.2024
(73) Patentinhaber: Robert Bosch GmbH, 70442 Stuttgart (DE)
(72) Erfinder: KRAUTH, Wolfgang, 77855 Achern-Sasbachried (DE); WILHARM, Torsten, 77815 Buehl (DE); HARTMANN, Juri, 76549 Huegelsheim (DE)
(86) Internationale Anmeldenummer: PCT/EP2022/059848
(87) Internationale Veröffentlichungsnummer: WO 2022/223385

(56) Entgegenhaltungen:
- DE-A1- 102013 020 763
- JP-A- S5 540 220
- US-A- 5 791 883
- US-A1- 2009 180 909

## Beschreibung

Die Erfindung betrifft einen Scroll-Verdichter gemäß Patentanspruch 1 und ein Verfahren zum Betrieb des Scroll-Verdichters gemäß Patentanspruch 8.

### Stand der Technik

Aus DE 10 2017 102 645 A1 ist ein Scroll-Verdichter bekannt.

Die Druckschrift DE 10 2013 020763 A1 offenbart einen Scroll-Verdichter nach dem Oberbegriff von Anspruch 1.

### Offenbarung der Erfindung

Es ist Aufgabe der Erfindung, einen verbesserten Scroll-Verdichter und ein verbessertes Verfahren zum Betrieb des Scroll-Verdichters bereitzustellen.

Diese Aufgabe wird mittels eines Scroll-Verdichters gemäß Patentanspruch 1 und eines Verfahrens gemäß Patentanspruch 7 gelöst. Vorteilhafte Ausführungsformen sind in den abhängigen Ansprüchen angegeben.

Ein verbesserter Scroll-Verdichter kann dadurch bereitgestellt werden, dass der Scroll-Verdichter einen Stator, einen um eine Orbiterachse gegenüber dem Stator bewegbaren Orbiter und eine Kopplungseinrichtung aufweist, wobei der Stator und der Orbiter ineinander eingreifen und wenigstens einen Arbeitsraum zur Verdichtung eines in den Arbeitsraum füllbaren Fluids zumindest abschnittweise begrenzen, wobei die Kopplungseinrichtung eine am Stator angeordnete erste Kopplungseinheit und eine gegenüberliegend zu der ersten Kopplungseinheit am Orbiter angeordnete zweite Kopplungseinheit aufweist, wobei die erste Kopplungseinheit mit der zweiten Kopplungseinheit magnetisch gekoppelt sind und die zweite Kopplungseinheit ein um die Orbiterachse wirkendes Kopplungsdrehmoment in den Orbiter einleitet.

Nach der Erfindung weist der Scroll-Verdichter einen Antriebsmotor, der drehmomentschlüssig mit dem Orbiter verbunden ist, auf. Der Antriebsmotor ist ausgebildet, ein um die Orbiterachse wirkendes Antriebsdrehmoment zum Antrieb des Orbiters bereitzustellen, wobei das Antriebsdrehmoment und das Kopplungsdrehmoment an dem Orbiter zur Ausbildung eines Verdichterdrehmoments wirken. Der Orbiter ist unter Aufrechterhaltung einer Schwenkrichtung von einer ersten Position über eine zweite Position wieder in die erste Position bewegbar, wobei das Kopplungsdrehmomentzwischen der ersten Position des Orbiters und der zweiten Position des Orbiters gegen das Antriebsdrehmoment wirkt, wobei in der zweiten Position der Orbiter gegenüber der ersten Position verschwenkt ist, wobei zwischen der zweiten Position und der ersten Position des Orbiters das Kopplungsdrehmoment und das Antriebsdrehmoment gleichgerichtet sind. Dadurch wird ein ungleicher Drehmomentverlauf des Antriebsdrehmoments, insbesondere in der ersten Ordnung, reduziert und geglättet. Ferner wird eine Stromwelligkeit, wenn der Antriebsmotor geregelt wird, in einer Zuleitung zu dem Antriebsmotor reduziert. Dies entlastet einen Antriebsmotor zum Antrieb des Orbiters sowie eine Lageranordnung zur Lagerung des Orbiters.

Dadurch kann ein besonders langlebiger und ruhig laufender Scroll-Verdichter bereitgestellt werden, sowie der Antriebsmotor zum Antrieb des Orbiters in seiner Auslegung, insbesondere seines maximalen Drehmoments, schwächer gewählt werden. Dadurch kann insgesamt der Scroll-Verdichter besonders leicht und kostengünstig hergestellt werden.

In einer weiteren Ausführungsform ist ein Spalt zwischen der ersten Kopplungseinheit und der zweiten Kopplungseinheit angeordnet. Dadurch wird ein Verschleiß des Scroll-Verdichters gering gehalten.

In einer weiteren Ausführungsform weist wenigstens eine der beiden Kopplungseinheiten einen zweipoligen Permanentmagneten oder einen mehrpoligen Permanentmagneten zur Ausbildung der magnetischen Kopplung mit der anderen Kopplungseinheit auf. Diese Ausgestaltung hat den Vorteil, dass die Kopplungseinrichtung besonders kompakt ausgebildet ist und mit wenigen Bauteilen auskommt.

In einer weiteren Ausführungsform weist die erste Kopplungseinheit oder die zweite Kopplungseinheit wenigstens ein Blechpaket mit wenigstens zwei in einem Stapel nebeneinander angeordneten Lagen aus einem ferromagnetischen Material auf. Die Lagen sind in axialer Richtung bezogen auf die nebeneinander angeordnet. Diese Ausgestaltung hat den Vorteil, dass im Betrieb des Scroll-Verdichters nur geringe Wirbelströme in dem Blechpaket erzeugt werden, sodass eine Überhitzung der Kopplungseinheit mit dem Blechpaket vermieden wird.

In einer weiteren Ausführungsform weist der Stator eine spiralförmig ausgebildete erste Wandung und der Orbiter eine spiralförmig ausgebildete zweite Wandung auf, wobei die erste Wandung und die zweite Wandung ineinander eingreifen und den Arbeitsraum zumindest abschnittweise begrenzen, wobei die erste Kopplungseinheit an einem Gehäuse des Stators und die zweite Kopplungseinheit an einer zweiten äußeren Umfangsseite der zweiten Wandung des Orbiters befestigt sind. Von besonderem Vorteil ist, wenn die Befestigung beispielsweise stoffschlüssig ausgebildet ist. Die Anordnung der zweiten Kopplungseinheit an der zweiten äußeren Umfangsseite der zweiten Wandung hat ferner den Vorteil, dass in diesem Bereich die zweite Wandung außenseitig nicht den Arbeitsraum begrenzt und somit ausreichend Bauraum vorhanden ist, um die Kopplungseinrichtung unterzubringen. Ferner wird ein äußerer Bauraum des Scroll-Verdichters durch die innenseitige Unterbringung der Kopplungseinrichtung nicht vergrößert.

In einer weiteren Ausführungsform ist eine Mitte einer maximalen Erstreckung der ersten Kopplungseinheit in tangentialer Richtung zu der Orbiterachse in einer Ebene angeordnet, wobei in der Ebene die Orbiterachse angeordnet ist.

Der oben beschriebene Scroll-Verdichter kann dadurch betrieben werden, dass ein Fluid in den Arbeitsraum eingeleitet wird, wobei der Orbiter um die Orbiterachse bewegt wird und das Fluid in dem Arbeitsraum verdichtet wird, wobei durch die magnetische Kopplung zwischen der ersten Kopplungseinheit und der zweiten Kopplungseinheit ein Kopplungsdrehmoment auf den Orbiter wirkt.

Von besonderem Vorteil ist, wenn der Orbiter unter Aufrechterhaltung einer Schwenkrichtung um die Orbiterachse von einer ersten Position über eine zweite Position erneut in die erste Position bewegt wird, wobei zum Antrieb des Orbiters ein um die Orbiterachse wirkendes Antriebsdrehmoment an dem Orbiter bereitgestellt wird, wobei das Antriebsdrehmoment und das Kopplungsdrehmoment zusammen auf den Orbiter zur Ausbildung eines Verdichterdrehmoments wirken, wobei das Kopplungsdrehmoment zwischen der ersten Position des Orbiters und der zweiten Position des Orbiters gegen das Antriebsdrehmoment wirkt, wobei zwischen der zweiten Position und der ersten Position das Kopplungsdrehmoment und das Antriebsdrehmoment gleichgerichtet sind.

In einer weiteren Ausführungsform zwischen einem ersten Arbeitspunkt und einem zeitlich auf den ersten Arbeitspunkt folgenden zweiten Arbeitspunkt wird das Fluid im Arbeitsraum verdichtet, wobei das Kopplungsdrehmoment an dem ersten Arbeitspunkt zu Beginn der Verdichtung des Fluids entgegen dem Antriebsdrehmoment wirkt. Dadurch kann Welligkeit des Antriebsdrehmoments besonders stark reduziert werden.

Nachfolgend wird die Erfindung anhand von Figuren näher erläutert. Dabei zeigen:
- Figur 1: eine schematische Darstellung eines Scroll-Verdichters gemäß einer ersten Ausführungsform;
- Figur 2: eine Schnittansicht entlang einer in Figur 1 gezeigten Schnittebene A-A durch den in Figur 1 gezeigten Scroll-Verdichter in einer 0°-Position;
- Figur 3: eine Schnittansicht entlang der in Figur 1 gezeigten Schnittebene A-A durch den in Figur 1 gezeigten Scroll-Verdichter in einer 180°-Position;
- Figur 4: eine Schnittansicht entlang der in Figur 1 gezeigten Schnittebene A-A durch einen Scroll-Verdichter gemäß einer zweiten Ausführungsform in einer 0°-Position;
- Figur 5: die in Figur 4 gezeigte Schnittansicht entlang der in Figur 1 gezeigten Schnittebene A-A durch den Scroll-Verdichter gemäß der zweiten Ausführungsform in einer 180°-Position und
- Figur 6: einen Drehmomentverlauf über einen Schwenkwinkel eines Orbiters des Scroll-Verdichters um eine Orbiterachse des Orbiters.

Figur 1 zeigt eine schematische Darstellung eines Scroll-Verdichters 10 gemäß einer ersten Ausführungsform.

Der Scroll-Verdichter 10 weist einen Stator 15, einen Orbiter 20, einen Antriebsmotor 25, eine Antriebswelle 30, eine Lageranordnung 35, einen Einlass 40, einen Auslass 45, ein Gehäuse 46 und eine Kopplungseinrichtung 50 auf.

Der Stator 15 ist ortsfest und unbeweglich und ist mit dem Gehäuse 46 des Scroll-Verdichters 10 mechanisch verbunden sein. Der Orbiter 20 ist drehfest mit der Antriebswelle 30 verbunden, die den Antriebsmotor 25 drehfest mit dem Orbiter 20 verbindet. Die Antriebswelle 30 ist drehbar um eine Orbiterachse 55 gelagert. Der Orbiter 20 ist exzentrisch zu der Orbiterachse 55 angeordnet. Bei Aktivierung des Antriebsmotors 25 wird der Orbiter 20 um die Orbiterachse 55 geführt und geschwenkt. Die Lageranordnung 35 ist ausgebildet, Kräfte aus dem exzentrisch um die Orbiterachse 55 geführten Orbiter 20 abzustützen.

Figur 2 zeigt eine Schnittansicht entlang einer in Figur 1 gezeigten Schnittebene A-A durch den in Figur 1 gezeigten Scroll-Verdichter 10 in einer 0°-Position.

Der Stator 15 weist eine erste Grundplatte 70 und eine erste Wandung 75 auf. Die erste Grundplatte 70 erstreckt sich im Wesentlichen in einer Drehebene senkrecht zu der Orbiterachse 55. In axialer Richtung kann die erste Grundplatte 70 gegenüberliegend zu dem Antriebsmotor 25 angeordnet sein und ist mit dem Gehäuse 46 mechanisch verbunden. Die erste Wandung 75 ist spiralförmig um die Orbiterachse 55 geführt und ist an einer Seite axial an der ersten Grundplatte 70 angeordnet und mit der ersten Grundplatte 70 verbunden. Die erste Grundplatte 70 und die erste Wandung 75 können einstückig und materialeinheitlich aus einem nicht-magnetischen Werkstoff, beispielsweise Aluminium, hergestellt sein. Radial außenseitig zu der ersten Wandung 75 ist zwischen der ersten Wandung 75 und dem ersten Gehäuse 46 der Einlass 40 angeordnet. In der ersten Grundplatte 70 kann im Wesentlichen in mittiger Lage zu der Orbiterachse 55 der Auslass 45 angeordnet sein.

Der Einlass 40 kann beispielsweise fluidisch mit einem Kältemittelkreislauf einer Wärmepumpe verbunden sein. Über den Einlass 40 kann ein Fluid 110, insbesondere ein Kältemittel, beispielsweise R410, in vorzugsweise gasförmigem Zustand, in den Scroll-Verdichter 10 eingeleitet werden. Der Auslass 45 kann beispielsweise fluidisch mit einem Wärmetauscher der Wärmepumpe verbunden sein.

Der Orbiter 20 weist eine zweite Grundplatte 80 (in Figur 1 dargestellt) und eine zweite Wandung 85 (vgl. Figur 2) auf. Die zweite Wandung 85 ist spiralförmig um die Orbiterachse 55 geführt. Die zweite Wandung 85 ist axial an einer Seite mit der zweiten Grundplatte 80 verbunden. Die zweite Grundplatte 80 ist axial versetzt zur ersten Grundplatte 70 angeordnet. Dabei ist die zweite Wandung 85 auf einer zum Stator 15 zugewandten Axialseite und somit auf einer zur ersten Grundplatte 70 abgewandten Seite an der zweiten Grundplatte 80 angeordnet. Vorzugsweise sind die zweite Grundplatte 80 und die zweite Wandung 85 einstückig und materialeinheitlich, beispielsweise aus einem nicht-magnetischen Werkstoff, beispielsweise Aluminium, hergestellt.

Die erste Grundplatte 70 und die zweite Grundplatte 80 sind axial versetzt zueinander angeordnet. Axial zwischen der ersten Grundplatte 70 und der zweiten Grundplatte 80 sind die erste Wandung 75 und die zweite Wandung 85 derart zueinander angeordnet, dass die erste Wandung 75 und die zweite Wandung 85 ineinander eingreifen. Zusammen mit der ersten Grundplatte 70 und der zweiten Grundplatte 80 begrenzen die erste Wandung 75 und die zweite Wandung 85 einen Einlassbereich 90, einen Verdichterbereich 95, einen Auslassbereich 100 und einen Bewegungsraum 101. Der Einlassbereich 90 ist stromabwärtsseitig des Einlasses 40 und stromaufwärtsseitig des Verdichterbereichs 95 angeordnet. Im Verdichterbereich 95 begrenzen die erste Wandung 75 und die zweite Wandung 85 in radialer Richtung wenigstens einen Arbeitsraum 105. Vorzugsweise begrenzend die erste und die zweite Wandung 75, 85 mehrere in Umfangsrichtung zu der Orbiterachse 55 getrennt voneinander angeordnete Arbeitsräume 105. Stromabwärtsseitig schließt sich an den Verdichterbereich 95 der Auslassbereich 100 an. In dem Auslassbereich 100 mündet der Auslass 45. Der Bewegungsraum 101 ist radial außenseitig der zweiten Wandung 85 angeordnet und wird in radialer Richtung nach außen hin durch das Gehäuse 46 begrenzt. Der Bewegungsraum 101 stellt sicher, dass innerhalb einer Gehäusekontur 125 des Gehäuses 46 hinreichend Bauraum zur exzentrischen Bewegung der zweiten Wandung 85 gegenüber dem Stator 15 und dem Gehäuse 46vorhanden ist, ohne dass die zweite Wandung 85 mit dem Gehäuse 46 oder dem Stator 15 kollidiert.

In montiertem Zustand des Scroll-Verdichters 10, beispielsweise in der Wärmepumpe, wird über den Einlass 40 das Fluid 110 in den Einlassbereich 90 eingeführt. Das Fluid 110 strömt in Umfangsrichtung entlang einer ersten äußeren Umfangsseite 115 der ersten Wandung 75 in Richtung des Verdichterbereichs 95. Bei Einleitung eines Verdichterdrehmoments M_{G} in den Orbiter 20 wird der Orbiter 20 in einer exzentrischen Bewegung um die Orbiterachse 55 bewegt. Dabei wird in Verbindung mit dem ortsfesten, stehenden Stator 15 wird der Arbeitsraum 105 in Umfangsrichtung bewegt und der Arbeitsraum 105 folgt der spiralförmigen Ausgestaltung der ersten Wandung 75 radial nach innen hin. Mit zunehmender Lauflänge wird ein Volumen des jeweiligen Arbeitsraums 105 reduziert und das im Arbeitsraum 105 vorhandene Fluid 110 komprimiert. Das komprimierte Fluid 110 wird in dem Arbeitsraum 105 in den Auslassbereich 100 gefördert und tritt über den Auslass 45 aus dem Scroll-Verdichter 10 aus.

Die Kopplungseinrichtung 50 weist eine erste Kopplungseinheit 60 und eine zweite Kopplungseinheit 65 auf. Die erste Kopplungseinheit 60 ist innenseitig an einer Gehäusekontur 125 des Gehäuses 46 des Stators 15 angeordnet und mit dem Gehäuse 46 mechanisch verbunden. In Figur 2 weist beispielhaft die erste Kopplungseinheit 60 einen mehrpolig ausgebildeten Permanentmagneten 131 auf, der in seiner Haupterstreckungsrichtung tangential zu der Orbiterachse 55 ausgerichtet ist. Der mehrpolige Permanentmagnet 131 weist mehrere Nord- und Südpole auf, die abwechselnd in Tangentialrichtung nebeneinander angeordnet sind. Die erste Kopplungseinheit 60 ist vorzugsweise mittels einer ersten stoffschlüssigen Verbindung 130 mit der Gehäusekontur 125 mechanisch verbunden. Die erste Kopplungseinheit 60 stellt durch den mehrpoligen Permanentmagneten 131 ein Magnetfeld 135 bereit, das schematisch mittels strichlierter Linien in Figur 2 angedeutet ist. Das Magnetfeld 135 ragt radial nach innen in den Bewegungsraum 101.

Radial innenseitig gegenüberliegend zu der ersten Kopplungseinheit 60 ist die zweite Kopplungseinheit 65 in dem Bewegungsraum 101 angeordnet. Die zweite Kopplungseinheit 65 ist an einer zweiten äußeren Umfangsseite 140 der zweiten Wandung 85 angeordnet und mit der zweiten äußeren Umfangsseite 140 mittels einer zweiten Verbindung 145 verbunden. Vorzugsweise kann die zweite Verbindung 145 eine stoffschlüssige und/oder formschlüssige Verbindung sein. Insbesondere kann die zweite Kopplungseinheit 65 mittels einer Klebverbindung an der zweiten äußeren Umfangsseite 140 befestigt sein.

Die zweite Kopplungseinheit 65 weist ein ferritisches Material auf. Vorzugsweise weist die zweite Kopplungseinheit 65 eine Anordnung aus mehreren Lagen 150 aus ferritischem Material, beispielsweise Elektroblech, auf. Die Lagen 150 sind in einem Stapel axial nebeneinander angeordnet. Zusätzlich kann ein in Figur 2 nicht dargestelltes Haltemittel vorgesehen sein, um die mehreren Lagen 150 von Elektroblech miteinander zu verbinden und somit eine sichere Befestigung der zweiten Kopplungseinheit 65 an der zweiten Wandung 85 sicherzustellen.

Alternativ zu der in Figur 2 gezeigten Ausgestaltung der zweiten Kopplungseinheit 65 mit mehreren Lagen 150 von Elektroblech kann die zweite Kopplungseinheit 65 auch einen weiteren Permanentmagneten aufweisen, der beispielsweise eine gleiche oder ähnliche Polzahl aufweist wie der Permanentmagnet 131 der ersten Kopplungseinheit 60. Abweichend ist jedoch eine Polanordnung des weiteren Permanentmagneten gegenteilig zu dem Permanentmagneten 131 der ersten Kopplungseinheit 60. So ist in radialer Richtung gegenüberliegend zu beispielsweise einem Nordpol des Permanentmagneten 131 ein Südpol der zweiten Kopplungseinheit 65 zugewandt angeordnet.

Die erste Kopplungseinheit 60 weist auf einer der zweiten Wandung 85 zugewandten Seite eine Innenseite 155 auf, wobei beispielhaft in Figur 2 die Innenseite 155 plan ausgebildet ist. In radialer Richtung gegenüberliegend zu der Innenseite 155 weist die zweite Kopplungseinheit 65 auf einer der zweiten Wandung 85 abgewandten Seite eine Außenseite 160 auf, wobei die Außenseite 160 beispielhaft plan ausgebildet ist. Sowohl die Innenseite 155 als auch die Außenseite 160 sind beispielhaft tangential zu der Orbiterachse 55 ausgerichtet. Ferner sind in radialer Richtung die Innenseite 155 und die Außenseite 160 gegenüberliegend angeordnet. Zwischen der Innenseite 155 und der Außenseite 160 ist ein Spalt 165 ausgebildet. Der Spalt 165 wird in radialer Richtung durch einen Abstand a der Innenseite 155 zu der Außenseite 160 festgelegt. In Figur 2 ist der Abstand a der Innenseite 155 zu der Außenseite 160 maximiert.

Durch den Spalt 165 ist sichergestellt, dass die Innenseite 155 nicht in Berührkontakt mit der Außenseite 160 bei der Bewegung des Orbiters 20 um die Orbiterachse 15 tritt. Dadurch wird ein Verschleiß, insbesondere ein Eintrag von Metallpartikeln, in das Fluid 110 vermieden. Ferner wird sichergestellt, dass trotz magnetischer Kopplung die zweite Kopplungseinheit 65 von der ersten Kopplungseinheit 60 entfernt werden kann.

In Figur 2 ist der Orbiter 20 in der 0°-Position bezogen auf eine Bewegung um die Orbiterachse 55 dargestellt. In der 0°-Position ist der Abstand a maximiert. Dabei ist beispielsweise die zweite Kopplungseinheit 65 außerhalb eines effektiven Wirkbereichs des Magnetfelds 135 angeordnet, sodass eine magnetische Kopplung zwischen der ersten Kopplungseinheit 60 und der zweiten Kopplungseinheit 65 im Wesentlichen aufgehoben ist.

Figur 3 zeigt eine Schnittansicht entlang der in Figur 1 gezeigten Schnittebene A-A durch den in Figur 1 gezeigten Scroll-Verdichter 10 in einer 180°-Position.

In Figur 3 ist der Orbiter 20 um 180° gegenüber der in Figur 2 gezeigten Darstellung verschwenkt und befindet sich somit in der 180° Position. In dieser Position ist der Abstand a zwischen der Innenseite 155 und der ersten Kopplungseinheit 60 und der Außenseite 160 der zweiten Kopplungseinheit 65 minimiert. Die zweite Kopplungseinheit 65 befindet sich im Wirkbereich des Magnetfelds 135, sodass die erste Kopplungseinheit 60 magnetisch mit der zweiten Kopplungseinheit 65 gekoppelt ist. In Figur 3 wird die zweite Kopplungseinheit 65 durch den Permanentmagneten 131 der ersten Kopplungseinheit 60 mit einer Kraft F angezogen.

Die mehrlagige Ausgestaltung der zweiten Kopplungseinheit 65 und die Ausrichtung der Lagen 150 radial zu der Orbiterachse 55 hat den Vorteil, dass Wirbelströme bei Bewegung der zweiten Kopplungseinheit 65 im Magnetfeld 135 der ersten Kopplungseinheit 60 vermieden werden und dadurch eine Überhitzung der zweiten Kopplungseinheit 65 im Betrieb des Scroll-Verdichters 10 vermieden wird. Ferner wird dadurch, insbesondere wenn die zweite Verbindung 145 als stoffschlüssige Verbindung ausgeführt wird, eine thermische Beschädigung der zweiten Verbindung 145, insbesondere eines ausgehärteten Klebstoffs, vermieden.

In den Figuren 2 und 3 ist beispielhaft im Umfangsrichtung die zweite Kopplungseinheit 65 schlanker als die erste Kopplungseinheit 60 ausgebildet. Diese Ausgestaltung hat den Vorteil, dass die zweite Kopplungseinheit 65 sich besonders lange im Wirkbereich des Magnetfelds 135 bewegt wird und dadurch eine besonders gute magnetische Kopplung zwischen der ersten Kopplungseinheit 60 und der zweiten Kopplungseinheit 65 sichergestellt werden kann.

Figur 4 zeigt eine Schnittansicht entlang der in Figur 1 gezeigten Schnittebene A-A durch einen Scroll-Verdichter 10 gemäß einer zweiten Ausführungsform in der 0°-Position.

Der Scroll-Verdichter 10 ist mit der in Figur 2 gezeigten Orientierung dargestellt. Der Scroll-Verdichter 10 ist im Wesentlichen identisch zu dem in den Figuren 1 bis 3 gezeigten Scroll-Verdichter 10 gemäß der ersten Ausführungsform ausgebildet. Im Folgenden wird ausschließlich auf die Unterschiede des in Figur 4 gezeigten Scroll-Verdichters 10 gemäß der zweiten Ausführungsform gegenüber der in den Figuren 1 bis 3 gezeigten ersten Ausführungsform des Scroll-Verdichters 10 eingegangen.

Abweichend zu den Figuren 1 bis 3 weist die erste Kopplungseinheit 60 eine Anordnung von mehreren Lagen 150 aus Elektroblech auf. Die zweite Kopplungseinheit 65 weist beispielhaft den Permanentmagneten 131 auf. Die in Figur 4 gezeigte Ausgestaltung hat den Vorteil, dass eine Masse, die um die Orbiterachse 55 rotiert, durch den in radialer Richtung schlank ausgebildeten Permanentmagneten 131 besonders geringgehalten ist. Durch die gegenüber den Figuren 1 bis 3 reduzierte Masse der zweiten Kopplungseinheit 65 ist die Lageranordnung 35 geringer bei der Führung des Orbiters 20 um die Orbiterachse 55 mechanisch belastet. Dadurch kann ein besonders langlebiger Scroll-Verdichter 10 bereitgestellt werden.

In Figur 4 ist, um eine besonders gute magnetische Kopplung zwischen der ersten Kopplungseinheit 60 und der zweiten Kopplungseinheit 65 sicherzustellen, die erste Kopplungseinheit 60 in radialer Richtung und in Umfangsrichtung breiter als die in Figuren 2 und 3 die erste Kopplungseinheit 65 ausgebildet.

Figur 5 zeigt die in Figur 4 gezeigte Schnittansicht entlang der in Figur 1 gezeigten Schnittebene A-A durch den Scroll-Verdichter 10.

In der 180°-Position ist der Abstand a zwischen der Außenseite 160 und der Innenseite 155 der ersten Kopplungseinheit 60 minimal. Durch die breite Ausgestaltung der ersten Kopplungseinheit 60 in Umfangsrichtung wird eine besonders gute magnetische Kopplung zwischen der ersten Kopplungseinheit 60 und der zweiten Kopplungseinheit 65 erzielt.

Figur 6 zeigt ein Diagramm von am Orbiter 20 wirkender Drehmomente aufgetragen über einem Schwenkwinkel ω des Orbiters 20 um die Orbiterachse 55.

Dabei sind die jeweiligen Drehmomente M_{A}, M_{K}, M_{G} beginnend bei der 0°-Position über dem Schwenkwinkel ω bezogen auf die 0°-Position aufgetragen. Der Orbiter 20 wird unter Aufrechterhaltung einer Schwenkrichtung um die Orbiterachse 55 aus der 0°-Position über die 180°-Position in Richtung einer 360°-Position, die der 0°-Position entspricht geschwenkt.

In dem Diagramm ist ein erster Graph (strichlierte Linie) eines Verdichterdrehmoments M_{G} über dem Schwenkwinkel ω aufgetragen, wobei das Verdichterdrehmoment M_{G} an dem Orbiter 20 anliegt und dazu genutzt wird, das Fluid 110 im Arbeitsraum 105 zu verdichten. Mittels einer durchgezogenen Linie ist ein zweiter Graph eines Antriebsdrehmoments M_{A} des Antriebsmotors 25 wirkend um die Orbiterachse 55 über dem Schwenkwinkel ω aufgetragen. Eine strichpunktierte Linie zeigt einen dritten Graph eines Kopplungsdrehmoments M_{K} der Kopplungseinrichtung 50 aufgetragen über dem Schwenkwinkel ω und wirkend um die Orbiterachse 55. Der erste Graph entspricht einem Antriebsdrehmoment des Antriebsmotors eines Scroll-Verdichter gemäß dem Stand der Technik.

Der Scroll-Verdichter 10 weist bei der Schwenkbewegung des Orbiters 20 beginnend von der 0°-Position aus um die Orbiterachse 55 einen ersten Arbeitspunkt 170 und einen zweiten Arbeitspunkt 175 auf. Im Folgenden wird kurz auf das Arbeitsverfahren des Scroll-Verdichters für einen Arbeitsraum 105 eingegangen.

Beispielhaft wird der in den Figuren 2 bis 5 gezeigte Orbiter 20 um die Orbiterachse 55 geschwenkt. Am ersten Arbeitspunkt 170 ist das Fluid 110 im Wesentlichen vollständig aus dem Arbeitsraum 105 über den Auslass 45 ausgestoßen. Im ersten Arbeitspunkt 170 erreicht das Verdichterdrehmoment M_{G} zur Bewegung des Orbiters 20 um die Orbiterachse 55 ein erstes Minimum 180. Beispielhaft wird der erste Arbeitspunkt 170 nach Bewegung des Orbiters 20 um einen Startschwenkwinkel ω_{S} aus der 0°-Position erreicht.

Zwischen dem ersten Arbeitspunkt 170 und dem zweiten Arbeitspunkt 175 wird das Fluid 110, das in einem (weiteren) Arbeitsraum 105 angeordnet ist, verdichtet. Zwischen dem ersten Arbeitspunkt 170 und dem zweiten Arbeitspunkt 180 wird der Orbiter 20 um einen ersten Schwenkwinkel ω₁ um die Orbiterachse 55 bewegt. Während des Verdichtens steigt das Verdichterdrehmoment M_{G} vom ersten Minimum 180 auf das erste Maximum 185 an. Am ersten Maximum 185 erreicht ein Druck des Fluids 110 im Arbeitsraum 105 ein Druckmaximum.

Am zweiten Arbeitspunkt 175 erreicht der Arbeitsraum 105 den Auslassbereich 100. Wird der Orbiter 20 weiter um die Orbiterachse 55 in Schwenkrichtung bewegt, wird über den Schwenkwinkel ω des Orbiters 20 das komprimierte Fluid 110 wieder aus dem Arbeitsraum 105 ausgestoßen. Dabei wird der Orbiter 20 über die 0°-Position hinwegbewegt, bis der erste Arbeitspunkt 170 wieder erreicht ist. Während des Ausstoßens kann radial außenseitig am Orbiter 20 zwischen dem Orbiter 20 und dem Stator 15 Fluid 110 in einen weiter radial außen liegenden Arbeitsraum 105 eingebracht werden, um dieses Fluid 110 dann wieder zwischen dem ersten Arbeitspunkt 170 und dem zweiten Arbeitspunkt 175 zu komprimieren. Durch das abwechselnde Komprimieren und Ausstoßen ist über den Schwenkwinkel ω das Verdichterdrehmoment M_{G} wellig und schwankt zwischen dem ersten Minimum 180 und dem ersten Maximum 185. Durch die Schwankung im Verdichterdrehmoment M_{G} wird zum einen der Antriebsmotor 25 und die Lageranordnung 35 mechanisch belastet. Zum anderen entsteht eine Stromwelligkeit, wenn versucht wird, mittels eines Reglers die Welligkeit im Verdichterdrehmoment M_{G} elektrisch auszuregeln.

Die Kopplungseinrichtung 50 ist ausgebildet, diese Welligkeit des Verdichterdrehmoments M_{G} aus Sicht des Antriebsmotors zu reduzieren, sodass die Funktionsfähigkeit des Scroll-Verdichters 10 gewährleistet ist, zum anderen der Antriebsmotor 25 entlastet ist.

Die magnetische Kopplung der ersten Kopplungeinheit 60 bewirkt, dass auf Grund des in der Bewegung des Orbiters 20 sich über den Schwenkwinkel ω mit der zweiten Kopplungseinheit 65 zum einen die magnetische Anziehungskraft F in ihrem Wert schwankt. In der 0°-Position und der 180°-Position ist eine Mitte der zweiten Kopplungseinheit 65 einer Haupterstreckungsrichtung in Tangentialrichtung in einer Ebene 200 (vgl. Figuren 2 und 3) gemeinsam mit einer Mitte der der ersten Kopplungseinheit 60 einer Haupterstreckungsrichtung in Tangentialrichtung angeordnet. Die Anziehungskraft F wirkt dabei in der Ebene 200 radial nach außen. Dadurch weist der dritte Graph des Kopplungsdrehmoments M_{K} in der 0°-Position und der 180°-Position des Orbiters 20 jeweils einen Nulldurchgang im Kopplungsmoment M_{K} auf. Zwischen der 0°-Position und der 180°-Position ist die Mitte der zweiten Kopplungseinheit 65 außerhalb der Ebene 200 angeordnet. Durch die Anziehungskraft F wirkt dadurch das Kopplungsmoment M_{K} auf den Orbiter 20. Durch eine Abnahme einer Feldstärke des Magnetfelds 135 mit zunehmendem Abstand a in Verbindung mit einem Versatz der Mitte der zweiten Kopplungseinheit 65 in Abhängigkeit des Schwenkwinkels ω weist das Kopplungsmoment M_{K} über den Schwenkwinkel ω den schwankenden dritten Graph mit einem zweiten Maximum 190 und einem zweiten Minimum 195 auf. Das Kopplungsmoment M_{K} bildet dabei ein Drehmoment für den Antriebsmotor 25 ab, das der Antriebsmotor 25 aufzubringen hat, um den Orbiter 20 ohne Fluid 110 um die Orbiterachse 55 zu bewegen auch wenn der Antriebsmotor 25 nur die Kopplungseinrichtung 50 zu betätigen hat (also ohne Verdichtung des Fluid 110).

Die Kopplungseinrichtung 50 ist derart ausgerichtet, dass das zweite Maximum 190 und das zweite Minimum 195 des Kopplungsmoments M_{K} zwischen dem ersten Arbeitspunkt 170 und dem zweiten Arbeitspunkt während des Verdichtens des Fluids 110 im Arbeitsraum 105 am Orbiter 20 anliegt. Mit anderen Worten ist die zweite Kopplungseinheit 65 während des Verdichtens des Fluids 110 näher an der ersten Kopplungseinheit 60 angeordnet als während des Ausstoßens und Einleitens des Fluids 110 in den Arbeitsraum 105.

Im Folgenden werden die wirkenden Drehmomente M_{G}, M_{K}, M_{A} beginnend beim ersten Arbeitspunkt 170 erläutert. Das Antriebsdrehmoment M_{A}, das der Antriebsmotor 25 zum Antrieb des Orbiters 20 aufzubringen hat, entspricht einer Summe des Verdichterdrehmoments M_{G} und des Kopplungsdrehmoments M_{K}. Das Verdichtermoment M_{G} ist das Moment das zur Bewegung des Orbiters 20 notwendig ist.

Zwischen der 0°-Position und der 180°-Position wirkt das Kopplungsmoment M_{K} gegen das Antriebsdrehmoment M_{A}. Zwischen der 180°-Position und einer 360°-Position, die der 0°-Position entspricht, wirkt das Kopplungsdrehmoment M_{K} zu dem Antriebsdrehmoment M_{A} unterstützend.

Die Kopplungseinrichtung 50 ist derart an dem Orbiter 20 und dem Gehäuse 46 angeordnet, dass bei Erreichen des ersten Arbeitspunkts 170 das Kopplungsdrehmoment M_{K} gegen das Antriebsdrehmoment M_{A} und in Richtung des Verdichterdrehmoments M_{G} wirkt. Anschließend an den ersten Arbeitspunkt 170 wird das Fluid 110 im Arbeitsraum 105 verdichtet, sodass der Druck des Fluids 110 zunimmt. Das Verdichterdrehmoment M_{G}, das zum Verdichten benötigt wird ist in dieser Phase des Scroll-Verdichters 10 nahe des ersten Minimums 180 und nimmt langsam zu. Zwischen dem der ersten Arbeitspunkt 170 und der 180°-Position, also zu Beginn der Verdichtung, wirkt das Kopplungsmoment M_{K} in Richtung dem Verdichterdrehmoment M_{G} und gegen das Antriebsdrehmoment M_{A}. Dadurch muss der Antriebsmotor 25 zusätzlich zum Verdichterdrehmoment M_{G} das Kopplungsdrehmoment M_{K} aufbringen um den Orbiter 20 zu bewegen.

In der 180°-Position, die bezogen auf den Schwenkwinkel ω zwischen dem ersten Arbeitspunkt 170 und dem zweiten Arbeitspunkt 175 liegt, ist der Abstand a zwischen der ersten Kopplungseinheit 60 und der zweiten Kopplungseinheit 65 sowie der Anziehungskraft F zu der Ebene 200 minimal. Nach Durchlaufen der 180°-Position wirkt das Kopplungsdrehmoment M_{K} gegen das Verdichterdrehmoment M_{G}, sodass das Antriebsdrehmoment M_{A} durch das Kopplungsdrehmoment M_{K} reduziert ist und der Antriebsmotor 25 entlastet ist. Das Kopplungsdrehmoment M_{K} unterstützt in dieser Phase des Verdichtens vor Erreichen des ersten Maximums des Verdichterdrehmoments M_{G} den Antriebsmotor 25.

Vorzugsweise ist die zweite Kopplungseinheit 65 am Orbiter 20 derart angeordnet, dass ein zweiter Schwenkwinkel ω₂ zwischen dem ersten Arbeitspunkt 170 und dem zweiten Maximum 190 während des Verdichtens geringer ist als ein dritter Schwenkwinkel ω₃ zwischen dem zweiten Maximum 190 und dem zweiten Arbeitspunkt 175. Ferner kann das zweite Minimum 195 in einem vierten Schwenkwinkel ω₄ vor dem zweiten Arbeitspunkt 175 erreicht werden, der kleiner sein kann, als der zweite Schwenkwinkel ω₂ oder der dritte Schwenkwinkel ω₃. Der erste Schwenkwinkel ω₁ zwischen dem ersten Arbeitspunkt 170 und dem zweiten Arbeitspunkt 175 zum Verdichten des Fluids 110 ist größer als ein fünfter Schwenkwinkel ω₅ zwischen dem zweiten Maximum 190 und dem zweiten Minimum 195.

Durch die oben beschriebene Ausgestaltung der Kopplungseinrichtung 50 ist die Welligkeit des Antriebsdrehmoments M_{A} stark reduziert und das Antriebsdrehmoment M_{A} deutlich glatter als das Verdichterdrehmoment M_{G}.

## Patentansprüche

1. Scroll-Verdichter (10),
- aufweisend einen Stator (15), einen um eine Orbiterachse (55) gegenüber dem Stator (15) bewegbaren Orbiter (20) und eine Kopplungseinrichtung (50),
- wobei der Stator (15) und der Orbiter (20) ineinander eingreifen und wenigstens einen Arbeitsraum (105) zur Verdichtung eines in den Arbeitsraum (105) füllbaren Fluids (110) zumindest abschnittweise begrenzen,
- wobei die Kopplungseinrichtung (50) eine am Stator (15) angeordnete erste Kopplungseinheit (60) und eine gegenüberliegend zu der ersten Kopplungseinheit (60) am Orbiter (20) angeordnete zweite Kopplungseinheit (65) aufweist,
- wobei die erste Kopplungseinheit (60) mit der zweiten Kopplungseinheit (65) magnetisch gekoppelt sind und die zweite Kopplungseinheit (65) ein um die Orbiterachse (55) wirkendes Kopplungsdrehmoment (M_{K}) in den Orbiter (20) einleitet,
**dadurch gekennzeichnet, dass** der Scroll -Verdichter **einen** Antriebsmotor (25) aufweist, der drehmomentschlüssig mit dem Orbiter (20) verbunden ist,
- dass der Antriebsmotor (25) ausgebildet ist, ein um die Orbiterachse (55) wirkendes Antriebsdrehmoment (M_{A}) zum Antrieb des Orbiters (20) bereitzustellen,
- dass das Antriebsdrehmoment (M_{A}) und das Kopplungsdrehmoment (M_{G}) an dem Orbiter (20) zur Ausbildung eines Verdichterdrehmoments (M_{G}) wirken,
- dass der Orbiter (20) unter Aufrechterhaltung einer Schwenkrichtung von einer ersten Position (0°) über eine zweite Position (180°) wieder in die erste Position (0°) bewegbar ist,
- dass das Kopplungsdrehmoment (M_{K}) zwischen der ersten Position (0°) des Orbiters (20) und der zweiten Position (180°) des Orbiters (20) gegen das Antriebsdrehmoment (M_{A}) wirkt,
- dass in der zweiten Position (180°) der Orbiter (20) gegenüber der ersten Position (0°) verschwenkt ist,
- dass zwischen der zweiten Position (180°) und der ersten Position (0°) des Orbiters (20) das Kopplungsdrehmoment (M_{K}) und das Antriebsdrehmoment (M_{A}) gleichgerichtet sind.

2. Scroll-Verdichter (10) nach dem vorhergehenden Anspruch,
- wobei ein Spalt (165) zwischen der ersten Kopplungseinheit (60) und der zweiten Kopplungseinheit (65) angeordnet ist.

3. Scroll-Verdichter (10) nach einem der vorhergehenden Ansprüche,
- wobei wenigstens eine der beiden Kopplungseinheiten (60, 65) einen zweipoligen Permanentmagneten (131) oder einen mehrpoligen Permanentmagneten (131) zur Ausbildung der magnetischen Kopplung mit der anderen Kopplungseinheit (60, 65) aufweist.

4. Scroll-Verdichter (10) nach einem der vorhergehenden Ansprüche,
- wobei die erste Kopplungseinheit (60) oder die zweite Kopplungseinheit (65) wenigstens ein Blechpaket (146) mit wenigstens zwei in einem Stapel nebeneinander angeordneten Lagen (150) aus ferromagnetischem Material aufweist,
- wobei die Lagen (150) in axialer Richtung bezogen auf die Orbiterachse (55) nebeneinander angeordnet sind.

5. Scroll-Verdichter (10) nach einem der vorhergehenden Ansprüche,
- wobei der Stator (15) eine spiralförmig ausgebildete erste Wandung (75) und der Orbiter (20) eine spiralförmig ausgebildete zweite Wandung (85) aufweist,
- wobei die erste Wandung (75) und die zweite Wandung (85) ineinander eingreifen und den Arbeitsraum (105) zumindest abschnittweise begrenzen,
- wobei die erste Kopplungseinheit (60) an einem Gehäuse (46) des Stators (15) und die zweite Kopplungseinheit (65) an einer zweiten äußeren Umfangsseite (140) der zweiten Wandung (85) des Orbiters (20) befestigt sind.

6. Scroll-Verdichter (10) nach einem der vorhergehenden Ansprüche,
- wobei eine Mitte einer maximalen Erstreckung der ersten Kopplungseinheit (60) in tangentialer Richtung zu der Orbiterachse (55) in eine Ebene (200) angeordnet ist,
- wobei in der Ebene (200) die Orbiterachse (55) angeordnet ist.

7. Verfahren zum Betrieb eines Scroll-Verdichters (10) nach einem der vorhergehenden Ansprüche,
- wobei ein Fluid (110) in den Arbeitsraum (105) eingeleitet wird,
- wobei der Orbiter (20) um die Orbiterachse (55) bewegt wird und das Fluid (110) in dem Arbeitsraum (105) verdichtet wird,
- wobei durch die magnetische Kopplung zwischen der ersten Kopplungseinheit (60) und der zweiten Kopplungseinheit (65) das Kopplungsdrehmoment (M_{K}) auf den Orbiters (20) wirkt.

8. Verfahren nach Anspruch 7,
- wobei der Orbiter (20) unter Aufrechterhaltung einer Schwenkrichtung um die Orbiterachse (55) von einer ersten Position (0°) über eine zweite Position (180°) erneut in die erste Position (0°) bewegt wird,
- wobei zum Antrieb des Orbiters (20) ein um die Orbiterachse (55) wirkendes Antriebsdrehmoment (M_{A}) an dem Orbiter (20) bereitgestellt wird,
- wobei das Antriebsdrehmoment (M_{A}) und das Kopplungsdrehmoment (M_{G}) zusammen auf den Orbiter (20) zur Ausbildung eines Verdichterdrehmoments (M_{G}) wirken,
- wobei das Kopplungsdrehmoment (M_{K}) zwischen der ersten Position (0°) des Orbiters (20) und der zweiten Position (180°)des Orbiters (20) gegen das Antriebsdrehmoment (M_{A}) wirkt,
- wobei zwischen der zweiten Position (180°) und der ersten Position (0°) des Orbiters (20) das Kopplungsdrehmoment (M_{K}) und das Antriebsdrehmoment (M_{A}) gleichgerichtet sind.

9. Verfahren nach Anspruch 8,
- wobei zwischen einem ersten Arbeitspunkt (170) und einem zeitlich auf den ersten Arbeitspunkt (170) folgenden zweiten Arbeitspunkt (175) das Fluid (110) im Arbeitsraum (105) verdichtet wird,
- wobei das Kopplungsdrehmoment (M_{K}) an dem ersten Arbeitspunkt (170) zu Beginn der Verdichtung des Fluids (110) entgegen dem Antriebsdrehmoment (M_{A}) wirkt.

10. Verfahren nach Anspruch 8 oder 9,
- wobei zwischen einem ersten Arbeitspunkt (170) und einem zeitlich auf den ersten Arbeitspunkt (170) folgenden zweiten Arbeitspunkt (175) das Fluid (110) im Arbeitsraum (105) verdichtet wird,
- wobei an dem zweiten Arbeitspunkt (175) an einem Ende der Verdichtung des Fluids (110) das Kopplungsdrehmoment (M_{K}) gleichgerichtet zu dem Antriebsdrehmoment (M_{A}) wirkt.

## Claims

1. Scroll compressor (10),
- having a stator (15), an orbiter (20) which is movable about an orbiter axis (55) relative to the stator (15), and a coupling device (50),
- wherein the stator (15) and the orbiter (20) engage each in one another and delimit at least in portions at least one working space (105) for compressing a fluid (110) which is able to be filled into the working space (105),
- wherein the coupling device (50) has a first coupling unit (60) disposed on the stator (15), and a second coupling unit (65) disposed opposite the first coupling unit (60) on the orbiter (20),
- wherein the first coupling unit (60) is magnetically coupled to the second coupling unit (65), and the second coupling unit (65) directs a coupling torque (M_{K}) acting about the orbiter axis (55) into the orbiter (20),
**characterized in that** the scroll compressor has a drive motor (25), which is connected to the orbiter (20) in a torque-fitting manner,
- **in that** the drive motor (25) is designed to provide a driving torque (M_{A}) acting about the orbiter axis (55) in order to drive the orbiter (20),
- **in that** the driving torque (M_{A}) and the coupling torque (M_{G}) act on the orbiter (20) so as to form a compressor torque (M_{G}),
- **in that** the orbiter (20), while maintaining a pivoting direction from a first position (0°) by way of a second position (180°), is able to be moved back to the first position (0°),
- **in that** the coupling torque (M_{K}) acts counter to the driving torque (M_{A}) between the first position (0°) of the orbiter (20) and the second position (180°) of the orbiter (20),
- **in that** in the second position (180°) the orbiter (20) is pivoted relative to the first position (0°),
- **in that** the coupling torque (M_{K}) and the driving torque (M_{A}) act in the same direction between the second position (180°) and the first position (0°) of the orbiter (20).

2. Scroll compressor (10) according to the preceding claim,
- wherein a gap (165) is disposed between the first coupling unit (60) and the second coupling unit (65).

3. Scroll compressor (10) according to one of the preceding claims,
- wherein at least one of the two coupling units (60, 65) has a two-pole permanent magnet (131) or a multi-pole permanent magnet (131) for forming the magnetic coupling to the other coupling unit (60, 65).

4. Scroll compressor (10) according to one of the preceding claims,
- wherein the first coupling unit (60) or the second coupling unit (65) has at least one laminated core (146) having at least two layers (150) of ferromagnetic material disposed next to one another in a stack,
- wherein the layers (150) are disposed next to one another in the axial direction in terms of the orbiter axis (55).

5. Scroll compressor (10) according to one of the preceding claims,
- wherein the stator (15) has a helically designed first wall (75) and the orbiter (20) has a helically designed second wall (85),
- wherein the first wall (75) and the second wall (85) engage in one another and delimit the working space (105) at least in portions,
- wherein the first coupling unit (60) is fastened to a housing (46) of the stator (15), and the second coupling unit (65) is fastened to a second outer circumferential side (140) of the second wall (85) of the orbiter (20).

6. Scroll compressor (10) according to one of the preceding claims,
- wherein a centre of a maximum extent of the first coupling unit (60) is disposed in a plane (200), in a tangential direction relative to the orbiter axis (55),
- wherein the orbiter axis (55) is disposed in the plane (200).

7. Method for operating a scroll compressor (10) according to one of the preceding claims,
- wherein a fluid (110) is directed into the working space (105),
- wherein the orbiter (20) is moved around the orbiter axis (55) and the fluid (110) is compressed in the working space (105),
- wherein the coupling torque (M_{K}) acts on the orbiter (20) by way of the magnetic coupling between the first coupling unit (60) and the second coupling unit (65).

8. Method according to Claim 7,
- wherein the orbiter (20), while maintaining a pivoting direction from a first position (0°) by way of a second position (180°) about the orbiter axis (55), is moved to the first position (0°) again,
- wherein a driving torque (M_{A}) acting about the orbiter axis (55) is provided on the orbiter (20) in order to drive the orbiter (20),
- wherein the driving torque (M_{A}) and the coupling torque (M_{G}) act conjointly on the orbiter (20) so as to form a compressor torque (M_{G}),
- wherein the coupling torque (M_{K}) acts counter to the driving torque (M_{A}) between the first position (0°) of the orbiter (20) and the second position (180°) of the orbiter (20),
- wherein the coupling torque (M_{K}) and the driving torque (M_{A}) act in the same direction between the second position (180°) and the first position (0°) of the orbiter (20).

9. Method according to Claim 8,
- wherein the fluid (110), between a first operating point (170) and a second operating point (175) chronologically following the first operating point (170), is compressed in the working space (105),
- wherein the coupling torque (M_{K}) at the first operating point (170), at the beginning of the compression of the fluid (110), acts counter to the driving torque (M_{A}).

10. Method according to Claim 8 or 9,
- wherein the fluid (110), between a first operating point (170) and a second operating point (175) chronologically following the first operating point (170), is compressed in the working space (105),
- wherein at the second operating point (175), at an end of the compression of the fluid (110), the coupling torque (M_{K}) acts in the same direction as the driving torque (M_{A}) .

## Revendications

1. Compresseur à spirale (10),
- possédant un stator (15), un orbiteur (20) mobile autour d'un axe d'orbiteur (55) par rapport au stator (15) et un dispositif d'accouplement (50),
- le stator (15) et l'orbiteur (20) venant en prise l'un dans l'autre et délimitant, au moins dans certaines portions, au moins un espace de travail (105) destiné à comprimer un fluide (110) qui peut remplir l'espace de travail (105).
- le dispositif d'accouplement (50) possédant une première unité d'accouplement (60) disposée au niveau du stator (15) et une deuxième unité d'accouplement (65) disposée au niveau de l'orbiteur (20) à l'opposé de la première unité d'accouplement (60),
- la première unité d'accouplement (60) étant accouplée magnétiquement à la deuxième unité d'accouplement (65) et la deuxième unité d'accouplement (65) induisant dans l'orbiteur (20) un couple d'accouplement (M_{K}) agissant autour de l'axe d'orbiteur (55),
**caractérisé en ce que** le compresseur à spirale possède un moteur d'entraînement (25) qui est relié à l'orbiteur (20) par liaison à transmission de couple,
- **en ce que** le moteur d'entraînement (25) est configuré pour fournir un couple d'entraînement (M_{A}) agissant autour de l'axe d'orbiteur (55) afin d'entraîner l'orbiteur (20),
- **en ce que** le couple d'entraînement (M_{A}) et le couple d'accouplement (M_{G}) agissent au niveau de l'orbiteur (20) pour former un couple de compresseur (M_{G}),
- **en ce que** l'orbiteur (20) peut être déplacé en retour à la première position (0°) depuis une première position (0°) en passant par une deuxième position (180°), tout en conservant une direction de pivotement,
- **en ce que** le couple d'accouplement (M_{K}) entre la première position (0°) de l'orbiteur (20) et la deuxième position (180°) de l'orbiteur (20) agit contre le couple d'entraînement (M_{A}),
- **en ce que** dans la deuxième position (180°), l'orbiteur (20) est pivoté par rapport à la première position (0°),
- **en ce qu'**entre la deuxième position (180°) et la première position (0°) de l'orbiteur (20), le couple d'accouplement (M_{K}) et le couple d'entraînement (M_{A}) sont orientés dans le même sens.

2. Compresseur à spirale (10) selon la revendication précédente,
- une fente (165) étant disposée entre la première unité d'accouplement (60) et la deuxième unité d'accouplement (65).

3. Compresseur à spirale (10) selon l'une des revendications précédentes,
- au moins l'une des deux unités d'accouplement (60, 65) possédant un aimant permanent bipolaire (131) ou un aimant permanent multipolaire (131) destiné à former l'accouplement magnétique avec l'autre unité d'accouplement (60, 65).

4. Compresseur à spirale (10) selon l'une des revendications précédentes,
- la première unité d'accouplement (60) ou la deuxième unité d'accouplement (65) possédant au moins un empilement de tôles (146) avec au moins deux couches (150) en matériau ferromagnétique disposées les unes à côté des autres dans une pile,
- les couches (150) étant disposées les unes à côté des autres dans la direction axiale par rapport à l'axe d'orbiteur (55).

5. Compresseur à spirale (10) selon l'une des revendications précédentes,
- le stator (15) possédant une première paroi (75) configurée en forme de spirale et l'orbiteur (20) une deuxième paroi (85) configurée en forme de spirale,
- la première paroi (75) et la deuxième paroi (85) venant en prise l'une dans l'autre et délimitant l'espace de travail (105) au moins par portions,
- la première unité d'accouplement (60) étant fixée à un boîtier (46) du stator (15) et la deuxième unité d'accouplement (65) à un deuxième côté périphérique extérieur (140) de la deuxième paroi (85) de l'orbiteur (20).

6. Compresseur à spirale (10) selon l'une des revendications précédentes,
- un centre d'une extension maximale de la première unité d'accouplement (60) dans la direction tangentielle à l'axe d'orbiteur (55) étant disposé dans un plan (200),
- l'axe d'orbiteur (55) étant disposé dans le plan (200).

7. Procédé pour faire fonctionner un compresseur à spirale (10) selon l'une des revendications précédentes,
- un fluide (110) étant introduit dans la chambre de travail (105),
- l'orbiteur (20) étant déplacé autour de l'axe d'orbiteur (55) et le fluide (110) étant comprimé dans l'espace de travail (105),
- le couple d'accouplement (M_{K}) agissant sur l'orbiteur (20) par le biais de l'accouplement magnétique entre la première unité d'accouplement (60) et la deuxième unité d'accouplement (65).

8. Procédé selon la revendication 7,
- l'orbiteur (20) étant déplacé en retour à la première position (0°) depuis une première position (0°) en passant par une deuxième position (180°), tout en conservant une direction de pivotement autour de l'axe d'orbiteur (55),
- un couple d'entraînement (M_{A}) qui agit autour de l'axe de l'orbiteur (55) étant fourni à l'orbiteur (20) en vue d'entraîner l'orbiteur (20),
- le couple d'entraînement (M_{A}) et le couple d'accouplement (M_{G}) agissant ensemble sur l'orbiteur (20) pour former un couple de compresseur (M_{G}),
- le couple d'accouplement (M_{K}) entre la première position (0°) de l'orbiteur (20) et la deuxième position (180°) de l'orbiteur (20) agissant contre le couple d'entraînement (M_{A}),
- entre la deuxième position (180°) et la première position (0°) de l'orbiteur (20), le couple d'accouplement (M_{K}) et le couple d'entraînement (M_{A}) étant orientés dans le même sens.

9. Procédé selon la revendication 8,
- le fluide (110) étant comprimé dans la chambre de travail (105) entre un premier point de travail (170) et un deuxième point de travail (175), qui suit temporellement le premier point de travail (170),
- le couple d'accouplement (M_{K}) agissant au niveau du premier point de travail (170) au début de la compression du fluide (110) en s'opposant au couple d'entraînement (M_{A}).

10. Procédé selon la revendication 8 ou 9,
- le fluide (110) étant comprimé dans la chambre de travail (105) entre un premier point de travail (170) et un deuxième point de travail (175), qui suit temporellement le premier point de travail (170),
- le couple d'accouplement (M_{K}) agissant, au niveau du deuxième point de travail (175) à une fin de la compression du fluide (110), dans le même sens que le couple d'entraînement (M_{A}).
